# FASCICULE DE BREVET EUROPEEN

(11) **EP 0 012 752 B1**
(45) Date de publication et mention de la délivrance du brevet: **04.05.1983**
(21) Numéro de dépôt: 79900258.9
(22) Date de dépôt: 28.02.1979
(51) Int. Cl.: H01H 33/00, H01H 1/62, H01H 9/38, H01H 21/84

(54) **COURT-CIRCUITEUR POUR GROS COURANTS CONTINUS**
KURZSCHLIESSER FÜR HOHE GLEICHSTRÖME
SHORT-CIRCUITER FOR HIGH DIRECT CURRENTS

(30) Priorité: 01.03.1978 CH 2175/78; 10.08.1978 CH 8580/78
(43) Date de publication de la demande: 09.07.1980
(73) Titulaire: Etablissements Fouilleret, F-77650 Longueville (FR)
(72) Inventeur: MAUPAS, Bernard, Corserey (CH)
(74) Mandataire: Bouju, André
(86) Numéro de dépôt international: CH7900033
(87) Numéro de publication internationale: WO7900670

## Description

Dans les installations électro-chimiques, de production de chlore par exemple, ou les installations de raffinage électrolytique des métaux, il est nécessaire de pouvoir mettre hors circuit l'une quelconque des nombreuses cellules de production disposées en série pour procéder à son entretien ou à son remplacement, sans arrêter la production de l'installation.

Dans certains procédés, on utilise pour cela un sectionneur-interrupteur mobile, appelé court-circuiteur, susceptible d'être raccordé électriquement, en position "ouvert", aux deux cellules de production encadrant la cellule à court-circuiter. En position "fermé", le court-circuiteur supporte le courant de l'installation et met hors service la cellule court-circuitée qui peut être déconnectée et enlevée sans perturber la bonne marche des autres cellules.

Le court-circuiteur possède deux plaques de prise de courant qui sont raccordées, directement ou par l'intermédiaire de pièces d'interconnexion, sur des plages de raccordement ad hoc de chacune des cellules. Les plaques de prise de courant, qui sont généralement raccordées par boulonnage sur les cellules, sont reliées au dispositif de court-circuitage proprement dit par l'intermédiaire de parties conductrices déformables qui ont pour effet de compenser les variations de géométrie des différentes cellules de production, et aussi parfois de permettre un déplacement des plaques de prise de courant vers les plaques de raccordement.

Des court-circuiteurs unipolaires pour cellules d'électrolyse à gros courant continu à basse tension, comprennent deux jeux de contacts mobiles coopérant avec deux groupes de deux plaques de contact fixes disposées en parallèle, des mécanismes d'entraînement des contacts mobiles, ces derniers, les deux groupes de deux plaques de contact fixes et le mécanisme d'entraînement étant symétriques par rapport à l'axe d'un arbre de commande des contacts mobiles.

Dans les modèles de court-circuiteurs pour gros courants connus, les parties conductrices sont refroidies par circulation d'eau cheminant dans des conduits ménagés dans des pièces conductrices massives ou dans des tubes brasés sur les parties conductrices.

Un court-circuiteur unipolaire de ce type est par exemple décrit dans la DE-A-2.337.933 et comporte des contacts mobiles à galet. L'ensemble des contacts fixes et mobiles et les mécanismes d'entraînement sont placés dans une enceinte d'huile. Un tel appareil, de réalisation complexe, ne permet pas d'obtenir les hautes pressions de contact utiles pour les gros courants, ni d'avoir un accès facile aux contacts pour leur entretien.

De façon générale, les dispositions connues sont mal adaptées aux très gros courants, de 100 à 150 KA, qui sont utilisés dans les cellules d'électrolyse les plus modernes.

Le court-circuiteur pour gros courants continue à basse tension qui fait l'objet de la présente invention a pour but de remédier à ces défauts et est caractérisé, à cet effet, en ce que chacun des groupes de deux plaques de contact fixes est raccordé par des éléments conducteurs (3, 4, 16, 17) déformables à une plaque (7, 20) de prise de courant pour former un ensemble conducteur qui est entouré d'une enceinte (9, 22) dans laquelle circule de l'eau de refroidissement, les seules parties de cet ensemble extérieures à l'enceinte (9, 22) étant d'une part les plages de contact fixes coopérant avec les contacts mobiles (26, 32) commandés par lesdits mécanismes d'entraînement constitués par des pièces coulissantes (28) guidées chacune dans deux pièces isolantes (30, 31 ) et actionnées par l'arbre (24) unique, et d'autre part la plage de contact (5, 18) de la plaque (7, 20) de prise de courant coopérant avec la plage de raccordement de la cellule d'électrolyse intéressée, chaque enceinte (9, 22) comportant une partie souple déformable (10, 23) pour permettre un déplacement de la plaque (5, 18) de prise de courant correspondante par rapport aux plaques (1, 2, 14, 15) de contact fixes pour compenser les imprécisions de construction des cellules et du court-circuiteur.

Selon une variante préférée de l'invention, les deux parties conductrices, avec leurs enceintes de refroidissement, ainsi que le double jeu de contacts mobiles avec ses mécanismes et son arbre de commande sont portés par un châssis dont ils sont électriquement isolés, ledit châssis pouvant reposer sur le sol ou bien être suspendu par deux tourillons à un étrier dans lequel il peut s'orienter, l'étrier étant lui-même suspendu soit à un rail de roulement par des galets, soit à un portique.

La présence de deux enceintes entourant les deux parties conductrices du court-circuiteur, particulière à l'invention, permet d'obtenir une surface élevée d'échange thermique entre les conducteurs et le fluide de refroidissement, surface d'échange qu'il est possible d'accroître, à peu de frais, en garnissant les plaques de contact fixes d'ailettages métalliques baignés par le fluid de refroidissement.

Lorsque le fluid de refroidissement est de l'eau, un avantage des enceintes de refroidissement, conformes à l'invention, est que le volume d'eau de refroidissement contenu dans le court-circuiteur est suffisant pour qu'une réduction, ou même un arrêt temporaire de la circulation d'eau soit sans inconvénient, car l'évacuation des calories produites par effet Joule peut être assurée momentanément par la vaporisation d'une partie de cette eau, sans mettre le court-circuiteur en danger.

Dans un mode de réalisation particulier du court₋circuiteur conforme à l'invention, chaque contact mobile est entraîne, par l'intermédiaire d'un ressort de compression prébandé, au moyen d'un mécanisme bielle-manivelle attelé sur la pièce coulissante guidée dans les deux pièces isolantes situées, l'une à proximité du contact mobile intéressé, l'autre à proximité du jeu de contacts mobiles symétrique, ce dernier guidage étant lui-même proche du point d'attache de la bielle sur ladite pièce coulissante, les manetons, portés par l'arbre de commande unique, intéressant alternativement l'un et l'autre des deux jeux de contacts mobiles. Dans une telle réalisation de l'invention, les contacts mobiles proprement dits sont isolés de leur mécanisme de commande et sont isolés entre eux, de sorte qu'aucune circulation transitoire de courant n'est possible entre deux quelconques des contacts mobiles.

Selon l'invention, chacun des deux jeux de contacts mobiles comporte, de préférence, au moins un contact spécial de coupure qui s'établit avant les contacts ordinaires et s'ouvre après ceux-ci. La course d'appui de ces contacts de coupure, appelés aussi contacts de sacrifice, est bien plus longue, lorsqu'ils sont neufs, que celle des contacts ordinaires, de sorte qu'ils peuvent s'user notablement sans que les contacts ordinaires en viennent à fermer ou ouvrir le courant des cellules à court-circuiter.

Dans une réalisation particulière de l'invention, les contacts de coupure ont une largeur double de celle des contacts ordinaires et sont commandés par deux bielles-manivelles et deux ressorts, plus souples que le ressort unique des contacts ordinaires.

On peut prévoir, au voisinage des zones de contact du contact de coupure, d'une part, des cloisons de protection destinées à empêcher les projections de gouttelettes métalliques vers des contacts ordinaires ou vers le propre mécanisme de commande du contact de coupure, et d'autre part, des dégagements destinés à collecter les projections de gouttelettes bloquées ou déviées par lesdites cloisons, celles-ci étant fixes ou portées par le contact mobile de coupure et étant en un matériau résistant à des projections à haute température, comme le verre-mélamine pour un cloisonnement isolant entre le contact de coupure et un contact ordinaire, ou comme l'acier pour des déflecteurs fixes ou mobiles destinés à empêcher que des gouttelettes métalliques provenant de la coupure soient projetées sur un tirant de manoeuvre du contact mobile ou sur la butée de réglage de la course d'écrasement de son ressort.

Dans une réalisation particulière du contact de coupure, le contact mobile porte deux déflecteurs métalliques, par exemple en acier inoxydable, coopérant chacun avec un dégagement ménagé, à son pied, dans le contact mobile, pour servir de collecteur aux projections bloquées par ledit déflecteur, les projections déviées par celui-ci trouvant place dans un dégagement ménagé en regard du déflecteur, dans la partie fixe. Dans un mode particulier de réalisation du court-circuiteur conforme à l'invention, des dégagements sont ménagés dans le contact mobile de coupure, entre celui-ci et les cloisons isolantes de protection des contacts ordinaires adjacents, pour collecter les projections métalliques provenant des coupures, sans que celles-ci nuisent au déplacement du contact mobile.

Les dessins schématiques annexés, donnés à titre d'exemple, font bien comprendre l'invention, les particularités qui ressortent tant des dessins que de la description suivante faisant, bien entendu, partie de l'invention.
La figure 1 est une vue en plan schématique, en coupe partielle, du court-circuiteur.
La figure 2 est une vue schématique en élévation du même court-circuiteur.
Les figures 1 et 2 illustrent, schématiquement et à titre d'exemple, une forme de réalisation d'un court-circuiteur conforme à l'invention, dans lequel les deux plaques de prises de courant sur les plages de raccordement aux cellules sont disposées l'une dans un plan vertical, l'autre dans un plan horizontal.
La figure 3 est une vue plus détaillée du mécanisme de commande des contacts mobiles de l'appareil.
Les figures 4 et 5 sont deux coupes selon deux plans perpendiculaires entre eux d'un contact de coupure.

Le châssis qui porte les parties représentées du court-circuiteur, le mécanisme de commande et de contrôle de l'arbre de manoeuvre des contacts mobiles, ainsi que les éléments du circuit de réfrigération des deux enceintes dans lesquelles baignent les parties fixes actives, ne sont pas représentés aux figures, toutes ces parties pouvant être réalisées avec des moyens connus en restant dans le cadre de l'invention.

La figure 1 montre deux plaques de contact fixes 1 et 2, reliées respectivement par des conducteurs souples 3 et 4 à une plaque de prise de courant verticale 5. Cette plaque est munie d'une collerette cylindrique 6 et d'une plage de raccordement 7 aux conducteurs souples qui est orientée verticalement, mais qui pourrait être orientée d'une façon quelconque par rapport à la plaque de prise de courant proprement dite 5, sans sortir du cadre de l'invention. La collerette 6 est reliée à une collerette 8 du corps de l'enceinte de réfrigération 9 par un manchon cylindrique souple 10, de préférence en caoutchouc entoilé. Les deux plaques de contact fixes 1 et 2 sont reliées entre elles par des entretoises telles que 11 et 12. Ces plaques sont munies d'ailettes telles que 13 qui accroissent la surface d'échange thermique avec le fluide de refroidissement.

Les deux autres plaques de contact fixes 14 et 15 sont reliées respectivement par les conducteurs souples 16 et 17 à la plage de raccordement 20 d'une plaque de prise de courant horizontale 18 dont la collerette 19 est reliée à la collerette 21 du corps 22 de l'enceinte de refroidissement par un manchon souple 23.

L'eau contenue dans chacune des deux enceintes (9 et 22) de refroidissement peut, en cas d'arrêt de la circulation d'eau, entrer en ébullition, sans surpression notable, grâce à la présence, à la partie supérieure de chacune des enceintes de refroidissement, d'un clapet de décharge, non représenté, dont l'ouverture entraîne, de préférence, l'introduction automatique dans l'enceinte, d'une dose de produit anti-mousse.

On voit la trace 24 de l'arbre de commande qui porte un maneton 25 pour entraîner un contact mobile 26 par l'intermédiaire d'une bielle 27, d'une pièce coulissante coudée 28 et d'un ressort de compression 29. La pièce coulissante 28 est guidée dans les pièces isolantes 30 et 31.

Le mécanisme d'attaque du contact mobile 32 par l'intermédiaire de sont ressort de compression prébandé 33 n'est pas représenté.

La figure 2 est une coupe schématique suivant A-B du court-circuiteur représenté à la figure 1. On y voit les plaques de contact fixes 2 et 15, plusieurs contacts mobiles tels que 26 avec leurs ressorts de compression 29, les deux enceintes de réfrigération 9 et 22, ainsi que les couples de connexions souples 3 et 4 d'une part, 16 et 17 d'autre part.

La figure 3 est une vue en coupe partielle du mécanisme de commande des contacts mobiles représenté schématiquement à la figure 1. On y voit les plaques de contact fixes 1 et 14 qui coopèrent avec des contacts mobiles tels que 32 et les plaques de contact fixes 2 et 15 qui coopèrent avec des contacts mobiles tels que le contact 26, lequel est entraîné par l'intermédiaire du ressort de compression 29 prébandé par l'écrou 37, la rondelle 38, la pièce coudée 28, la bielle 27, le maneton 25 et l'arbre de commande 24. La bielle est attelée par l'axe 34 sur le maneton et par l'axe 35 sur la pièce 28 qui coulisse dans les pièces isolantes 30 et 31. Le contact mobile 26 est isolé de la pièce 28, de la rondelle de butée et de réglage 36, ainsi que du ressort 29, par la garniture isolante 39. Le contact mobile 26 porte des plages de contact 40 qui sont en argent sur les contacts ordinaires et qui peuvent être en tungstène ou en alliage argent-tungstène, ou encore en cuivre ordinaire, selon les conditions d'utilisation du court-circuiteur, sur les contacts de coupure.

La garniture isolante 39 du contact mobile peut être constituée de préférence en trois parties, une garniture cylindrique en polyfluor- éthylène ayant d'excellentes qualités de frottement et deux rondelles présentant une forte résistance à la compression.

La figure 4 montre deux plaques de contact fixes démontables 41 et 42 qui sont fixées sur les plaques d'amenée de courant 15 et 2, par des vis non représentées, et qui coopèrent avec le contact mobile de coupure 45, lequel est manoeuvre par un tirant 46 par l'intermédiaire d'un écrou 47, d'une rondelle 48, de rondelles-ressorts 49, d'une rondelle d'appui 50 et d'une rondelle isolante 51. En position "ouvert", le contact mobile 45 s'appuie par l'intermédiaire d'une rondelle isolante 53 sur une bague de réglage 54 qui bute sur une entretoise 55, laquelle entoure le tirant 46 qui est isolé, à son passage dans le contact mobile, par un tube isolant 56.

Le contact mobile porte deux rainures 57, dans lesquelles sont engagés des déflecteurs 58 en acier, fixés par des vis et donc facilement remplaçables.

En regard des déflecteurs, des dégagements 59 sont destinés à collecter les projections de gouttelettes.

Comme le montre la figure 5, le contact mobile 45 repose sur la plaque de contact démontable 41 portée par la plaque d'amenée de courant 15. Le contact 45, manoeuvré par les deux tirants dont on voit les extrémités 46, est encadré par deux cloisons de protection isolantes 60 en verre-mélamine qui sont retenues dans la plaque de contact 41 par des tétons 61.

Des dégagements 62 sont ménagés dans le contact mobile de coupure pour collecter les projections de gouttelettes en fusion produites par la coupure après leur rebondissement sur les cloisons de protection 60.

Les ressorts de compression des contacts mobiles sont constitués de préférence par un empilage de rondelles-ressorts assurant pour les contacts ordinaires une pression d'appui totale de contact de plusieurs centaines de kilogrammes avec une course d'écrasement de l'ordre du millimètre et pour les contacts de coupure une pression totale d'appui du même ordre que ci-dessus, mais obtenue avec deux ressorts au lieu d'un, avec une course d'écrasement nettement plus longue, de trois à six millimètres.

Pour améliorer les conditions de coupure d'un court-circuiteur conforme à l'invention, les courses d'écrasement de l'empilage des rondelles-ressorts des différents contacts, à la fermeture, y compris celle du contact de coupure, ont sur chaque face du court-circuiteur des valeurs croissant progressivement lorsqu'on s'approche du contact de coupure, pour lequel la course d'écrasement de l'empilage des rondelles-ressorts doit toujours rester nettement la plus grande, condition qui limite l'usure admissible dudit contact, dont l'écrasement à l'état neuf peut atteindre, par exemple, 10 mm. De la sorte, pendant une manoeuvre de coupure, le courant est concentré progressivement vers la contact de coupure auquel peut être accolé un contact de pré-coupure qui s'ouvre juste avant lui et dont les plages fixes sont démontables, ledit contact pouvant être muni de garnitures spéciales en argent-oxyde de cadmium.

Dans le court-circuiteur conforme à l'invention, les plaques de contact fixes, les parties conductrices souples et les pièces de prise de courant sont de préférence en cuivre, argenté sur les surfaces de contact, tandis que les enceintes de refroidissement et le châssis, qui portent les parties actives, sont de préférence an acier à structure austénitique qui a l'avantage d'avoir un coefficient de dilatation thermique pratiquement égal à celui du cuivre.

## Revendications

1. Court-circuiteur unipolaire pour cellules d'électrolyse à gros courant continu à basse tension comprenant deux jeux de contacts (26, 32) mobiles coopérant avec deux groupes de deux plaques de contact fixes (1, 2, 14, 15) disposées en parallèles, des mécanismes d'entraînement (28) des contacts mobiles (26, 32), ces derniers, les deux groupes de deux plaques de contact fixes (1, 2, 14, 15) et les mécanismes d'entraînement (28) étant symétriques par rapport à l'axe d'un arbre (24) unique de commande des contacts mobiles (26, 32), caractérisé en ce que chacun des groupes de deux plaques de contact fixes (1,2, 14, 15) est raccordé par des éléments conducteurs (3, 4, 16, 17) déformables à une plaque (7, 20) de prise de courant pour former un ensemble conducteur qui est entouré d'une enceinte (9, 22) dans laquelle circule de l'eau de refroidissement, les seules parties de cet ensemble extérieures à l'enceinte (9, 22) étant d'une part les plages de contact fixes coopérant avec les contacts mobiles (26, 32) commandés par lesdits mécanismes d'entraînement constitués par des pièces coulissantes (28) guidées chacune dans deux pièces isolantes (30, 31), et actionnées par l'arbre (24) unique, et d'autre part la plage de contact (5, 18) de la plaque (7, 20) de prise de courant coopérant avec la plage de raccordement de la cellule d'électrolyse intéressé, chaque enceinte (9, 22) comportant une partie souple déformable (10, 23) pour permettre un déplacement de la plaque (5, 18) de prise de courant correspondante par rapport aux plaques (1, 2, 14, 15) de contact fixes pour compenser les imprécisions de construction des cellules et du court-circuiteur.

2. Court-circuiteur selon la revendication 1, dans lequel les deux ensembles conducteurs, avec leurs enceintes de redroidissement, ainsi que le double jeu de contacts mobiles, avec ses mécanismes et son arbre de commande, sont portés par un châssis dont ilt sont électriquement isolés, ledit châssis pouvant reposer sur le sol ou bien être suspendu par deux tourillons à un étrier dans lequel il peut s'orienter, l'étrier étant lui-même suspendu à un rail de roulement ou à un portique.

3. Court-circuiteur selon la revendication 1, dans lequel l'eau contenue dans chacune des deux enceintes (9, 22) de refroidissement peut, en cas d'arrêt de la circulation d'eau, entrer en ébulition, sans surpression notable, grâce à la présence, à la partie supérieure de chacune des erceintes de refroidissement, d'un clapet de décharge dont l'ouverture entraîne, de préférence, l'introduction automatique dans l'enceinte, d'une dose de produit anti-mousse.

4. Court-circuiteur selon la revendication 1, dans lequel chaque contact mobile (26, 32), est entraîné, par l'intermédiaire d'un ressort de compression (29, 33) prébandé, au moyen d'un mécanisme bielle-manivelle (27, 34) attelé sur la pièce coulissante (28) guidée dans les deux pièces isolantes (30, 31), situées l'une (30) à proximité du contact mobile (26) intéressé, l'autre (31) à proximité du jeu de contacts mobiles (32) symétrique, ce dernier guidage (31) étant lui-même proche du point d'attache de la bielle (27) sur ladite pièce coulissante (28), les manetons (34) portés par l'arbre de commande (24) unique, intéressant alterna- tivemént l'un et l'autre des deux jeux de contacts mobiles (26, 32), les contacts mobiles (26, 32) proprement dits étant isolés de leur mécanisme de commande (28) et étant isolés entre eux, de sorte qu'aucune circulation transitoire de courant n'est possible entre deux quelconques des contacts mobiles (26, 32).

5. Court-circuiteur selon la revendication 4, dans lequel il existe, dans chaque jeu de contacts mobiles (26, 32) au moins un contact spécial de coupure qui se ferme avant les autres contacts et s'ouvre après ceux-ci, ces contacts de coupure, plus larges que les contacts ordinaires, étant actionnés par deux bielles-manivelles et deux ressorts, plus souples et à course d'appui bien plus longue que ceux des contacts ordinaires.

6. Court-circuiteur selon la revendication 5, dans lequel les parties fixes et mobiles de contacts de coupure, facilement remplaçables, sont munies de plages de contact (40) en tungstène ou en tungstène-argent, ou encore simplement en cuivre ordinaire, adaptées aux conditions d'utilisation (courant maximal, tension de la cellule d'électrolyse à court-circuiter, fréquence de fonctionnement).

7. Court-circuiteur selon la revendication 5, caractérisé par la présence au voisinage des zones de contact du contact de coupure, d'une part, de cloisons de protection (60) destinées à empêcher les projections de gouttelettes métalliques vers des contacts ordinaires ou vers le propre mécanisme de commande du contact de coupure et, d'autre part, de dégagements (62) destinés à collecter les projections de gouttelettes bloquées ou déviées par lesdites cloisons (60), celles-ci étant fixes ou portées par le contact mobile de coupure et étant en un matériau résistant à des projections à haute température, comme le verre-mélamine pour un cloisonnement isolant entre le contact de coupure et un contact ordinaire, ou comme l'acier pour des déflecteurs (58) fixes ou mobiles destinés à empêcher que des gouttelettes métalliques provenant de la coupure soient projetées sur un tirant (46) de manoeuvre du contact mobile ou sur la butée de réglage de la course d'écrasement de sont ressort.

8. Court-circuiteur selon l'une des revendications 5 et 7, caractérisé par la présence sur le contact mobile (45) de coupure de deux déflecteurs métalliques (58), par exemple en acier inoxydable, coopérant chacun avec un dégagement (57) ménagé à son pied, dans le contact mobile (45), pour servir de collecteur aux projections bloquées par ledit déflecteur, (58), les projections déviées par celui-ci trouvant place dans un dégagement (59) ménagé en regard du déflecteur (58), dans la partie fixe (41,42).

9. Court-circuiteur selon la revendication 4, dans lequel les courses d'écrasement à la fermeture des différents contacts, réglables par l'épaisseur de rondelles (36 et 54), y-compris celles du ou des contacts de coupure, ont sur chaque face du court-circuiteur, des valeurs croissant progressivement lorsqu'on s'approche du contact de coupure, pour lequel la course d'écrasement doit toujours rester la plus forte dans la limite de son usure admissible.

## Patentansprüche

1. Einpoliger Kurzschliesser für Elektrolysenzellen mit starkem Gleichstrom und niedriger Spannung bestehend aus zwei Sätzen beweglicher Kontakte (26, 32), die mit zwei Gruppen von zwei festen, parallel angeordneten Kontaktplatten (1,2, 14, 15) zusammenwirken, und aus Antriebsmechanismen (28) für die beweglichen Kontakte (26, 32), wobei diese letzteren, die beiden Gruppen der zwei festen Kontaktplatten (1, 2, 14, 15) und die Antriebsmechanismen (28) symmetrisch zur Achse einer alleinigen Antriebswelle (24) für die beweglichen Kontakte (26, 32) angeordnet sind, dadurch gekennzeichnet, dass jede der beiden Gruppen der zwei festen Kontaktplatten (1, 2, 14, 15) über verformbare Leitelemente an eine Stromabnehmerplatte (7, 20) angeschlossen ist, um eine leitende Einheit zu bilden, die von einer von Kühlwasser durchflossenen Umfassung (9, 22) umgeben ist, wobei die einzigen ausserhalb dieser Umfassung (9, 22) befindlichen Teile einerseits aus den festen Kontaktflächen bestehen, die mit den beweglichen Kontakten (26, 32) zusammenwirken, welche von den Antriebsmechanismen betrieben werden, die aus Gleitstücken (28) gebildet werden, von denen jedes in zwei Isolationsteilen (30, 31) geführt und von der alleinigen Antriebswelle (24) betätigt wird, und andererseits aus der Kontaktfläche (5, 18) der Stromabnehmerplatte (7, 20) bestehen, welche mit dem Anschlussstück der bezüglichen Elektrolysenzelle zusammenwirkt, wobei jede Umfassung (9, 22) ein weiches verformbares Teilstück (10, 23) aufweist, so dass eine Verschiebung der entsprechenden Stromabnehmerplatte (5, 18) gegenüber der festen Kontaktplatten (1, 2, 14, 15) ermöglicht wird, um dadurch die Konstruktionsungenauigkeiten der Zellen und des Kurzschliessers auszugleichen.

2. Kurzschliesser nach Anspruch 1, in welchem die zwei leitenden Einheiten mit ihren Kühlumfassungen (9, 22), sowie der doppelte Satz von beweglichen Kontakten (26, 32) mit seinen Mechanismen (28) und seiner Antriebswelle (24) von einem Chassis getragen werden, von welchem sie elektrisch isoliert sind, wobei das benannte Chassis auf dem Grund stehen kann oder mittels Tragzapfen an einem Bügel aufgehängt werden kann, in welchem es gerichtet werden kann, wobei der Bügel selbst an einer Rollschiene oder an einem Gerüst aufgehängt ist.

3. Kurzschliesser nach Anspruch 1, in welchem das in den beiden Kühlumfassungen (9, 22) enthaltene Wasser im Falle eines Stillstandes des Wasserzirkulation ohne merklichen Überdruck sieden kann, dank des Vorhandenseins einer Entlastungsventilklappe an der Oberseite jeder Kühlumfassung, deren Öffnung vorzugsweise die automatische Einführung eines Schaumunterdrückungsmittels in die Umfassung bewirkt.

4. Kurzschliesser nach Anspruch 1, in welchem jeder bewegliche Kontakt (26, 32) durch eine vorgespannte Druckfeder (29, 33) mittels eines Kurbelgetriebes angetrieben wird, das an das zwischen den zwei Isolationsteilen (30, 31) geführte Gleitstück gekuppelt ist, wobei der eine (30) der Isolationsteile sich in der Nähe des entsprechenden beweglichen Kontaktes (26) befindet und der andere (31) in der Nähe des symmetrischen Satzes der beweglichen Kontakte (32) liegt, wobei die letzere Isolationsführung (31) gleichfalls in der Nähe des Befestigungspunktes des Kurbelarmes (27) an des Gleitstück (28) liegt, und wobei die von der alleinigen Antriebswelle (24) getragenen Kurbelzapfen (34) wechselweise den einen oder den anderen Satz der beweglichen Kontakte (26, 32) beeinträchtigen, wobei die beweglichen Kontakte (26, 32) im engeren Sinne von ihrem Antriebsmechanismus (28) und gegen einander isoliert sind, so dass kein Transistorenstromfluss zwischen zwei beliebigen beweglichen Kontakten (26, 32) auftreten kann.

5. Kurzschliesser nach Anspruch 4, in welchem bei jedem Satz der beweglichen Kontakte (26, 32) zu mindest ein besonderer Unterbrechungskontakt vorhanden ist, der sich vor den anderen Kontakten schliesst und sich nach diesen öffnet, wobei diese Unterbrechungskontakte breiter sind als die normalen Kontakte und durch zwei Kurbelgetriebe und zwei Federn betrieben werden, die weicher sind und deren Kompressionshub viel grösser ist als derjenige der normalen Kontakte.

6. Kurzschliesser nach Anspruch 5, in welchem die festen und beweglichen Teile des Unterbrechungskontaktes, leicht austauschbar, mit Kontaktflächen (40) ausgestattet sind, die aus Wolfram, Wolfram-Silber, oder auch einfacher aus üblichem Kupfer bestehen und den Verwendungsbedingungen angepasst sind (Maximalstrom, Spannung der kurz zu schliessenden Elektrolysenzelle, Betriebsfrequenz).

7. Kurzschliesser nach Anspruch 5, gekennzeichnet durch das Vorhandensein in der Nähe der Kontaktzonen der Unterbrechungskontakte einerseits von Schutzwänden (60) dazu dienend, dass sie das Spritzen von Metalltröpfchen gegen die normalen Kontakte oder gegen den eigenen Antriebsmechanismus der Unterbrechungskontakte verhindern und andererseits von Aussparungen (62) zum Sammeln der gespritzten Tröpfchen, die von den benannten Wänden (60) angehalten oder abgelenkt worden sind, wobei diese ortsfest oder von dem beweglichen Unterbrechungskontakt getragen sind und aus einem gegen die eine hohe Temperatur besitzenden Spritzer widerstandsfähigen Material bestehen, wie Melamin Glas für eine Isolationsabteilung zwischen dem Unterbrechungskontakt und den normalen Kontakten, oder wie Stahl für feste oder bewegliche Deflektoren (58), die dazu dienen, dass verhindert wird, dass die von der Unterbrechungsfläche kommenden Metalltröpfchen gegen ein Zugorgan (46) des beweglichen Kontaktes oder gegen den Anschlag zur Regulation des Federkompressionshubes gespritzt werden.

8. Kurzschliesser nach Anspruch 5 oder 7, gekennzeichnet durch das Vorhandensein auf dem beweglichen Unterbrechungskontakt (45) von zwei metallischen Deflektoren (58), zum Beispiel aus rostfreiem Stahl, von denen jeder mit einer an seinem Fuss im beweglichen Kontakt (45) angefertigten Aussparung (57) zusammenwirkt, um als Sammelorgan für die von den benannten Deflektoren aufgehaltenen Spritzer zu dienen, wobei die von den Deflektoren abgelenkten Spritzer in einer gegenüber dem Deflektor (58) im ortsfesten Teil (41, 42) angefertigten Aussparung (59) gesammelt werden.

9. Kurzschliesser nach Anspruch 4, in welchem die durch die Dicke der Unterlagsscheiben (36 und 54) einstellbaren Kompressionshube beim Schliessen der verschiedenen Kontakte, mit inbegriffen auch des Unterbrechungskontaktes, auf beiden Seiten des Kurzschliessers einen zunehmend grösseren Wert annehmen, wenn man sich dem Unterbrechungskontakt nähert, für welchen dieser Kompressionshub in den Grenzen der zulässigen Abnutzung immer am grössten sein muss.

## Claims

1. Unipolar short-circuiter for electrolysis cells at high direct current at low voltage, including two sets of movable contacts (26, 32) working with two groups of two stationary contact plates (1, 2, 14, 15) arranged in parallel, driving mechanisms (28) for the movable contacts (26, 32), the latter, the two groups of two stationary contact plates (1, 2, 14, 15) and the driving mechanisms (28) being symmetrical in relation to the axis of a single control shaft (24) for the movable contacts (26, 32), characterized in that each of the groups of two stationary contact plates (1, 2, 14, 15) is connected through deformable conductor elements (3, 4, 16, 17) to a current taking plate (7, 20) in order to form a conductor assembly which is surrounded by an enclosure (9, 22) in which cooling water circulates, the only parts of said assembly which are located outside the enclosure (9, 22) being on the one hand the stationary contact plates ( 1, 2, 14, 15) working with the movable contacts (26, 32) controlled by said driving mechanisms consisting of sliding pieces (28), each guided in two insulating pieces (30, 31) and driven by the single control shaft (24), and on the other hand the contact area (5, 18) of the current taking plate (7, 20) working with the connection area of the electrolysis cell concerned, each enclosure (9, 22) including a flexible part (10, 23) to permit a movement of the current taking plate (5, 18) concerned in relation to the stationary contact plates (1, 2, 14, 15) to compensate for the imprecisions of construction of the cells and the short-circuiter.

2. Short-circuiter according to claim 1, in which the two conductor assemblies with their cooling enclosures (9, 22) as well as the two sets of movable contacts (26, 32) with their driving mechanism (28) and their control shaft (24) are carried by a chassis from which they are electrically insulated, said chassis being able to rest on the ground or to be suspended by two pivots to a stirrup in which it can move, the stirrup itself being suspended from a rolling trackway or a portice.

3. Short-circuiter according to claim 1, in which the water contained in each of the two cooling enclosures (9, 22) can, in case of stoppage of the circulation of the water, enter into a boiling state without appreciable overpressure due to the presence on the high end of each of the enclosures of a discharge valve whose opening entails, preferably, the automatic introduction into the enclosure of an antifoaming agent.

4. Short-circuiter according to claim 1, in which each movable contact (26, 32) is driven through a pre-tightened compression spring (29, 33), by means of a crank-shaft (27, 34) attached to the sliding piece (28) guided in the two insulating pieces (30, 31), one of these insulating pieces (30) being located near the concerned movable contact (26), the other insulating piece (31) being located near the set of symmetrical movable contacts (32), said last mentioned insulating piece (31) being near the attachment point of the crank (27) on said sliding piece (28), the crankpins (34) carried by the single control shaft (24) including alternatively the one and the other of the two sets of movable contacts (26, 32), said movable contacts (26, 32) being insulated from their control mechanism (28) and from each other so that no transitory circulation of current is possible between any two of the movable contacts (26, 32).

5. Short-circuiter according to claim 4, in which each set of movable contacts (26, 32) includes at least one special breaking contact which closes before the other contacts and which opens after them, said breaking contacts which are wider than ordinary contacts being set off by two crank-shafts and two springs which are more flexible and in the compression path substantially longer than those of the ordinary contacts.

6. Short-circuiter according to claim 5, in which the stationary and movable parts of the breaking contacts, which are easily replaceable, are provided with contact areas (40) of tungsten, or of tungsten-silver, or simply of copper, according to the conditions of use (maximum current, voltage of the electrolysis cell to be short-circuited, frequency of operation).

7. Short-circuiter according to claim 5, characterized by the presence in the vicinity of the zones of contact of the breaking contact, on the one hand, of protection partitions (60) intended to prevent the projections of metallic droplets toward the ordinary contacts or toward the control mechanism of the breaking contact, and on the other hand, of recesses (62) adapted to collect the projections of droplets blocked or deflected by said partitions (60), the latter being stationary or carried by the movable breaking contact and composed by a material which is resistant to the projections at high temperatures, as melanine glass for an insulating partition between the breaking contact and the ordinary contact, or as steel for fixed or movable deflectors (58) intended to prevent the metallic droplets generated by the break from being projected onto a tie-rod (46) actuating the movable contact or onto the regulating stop of the compression path of its spring.

8. Short-circuiter according to claim 5 or 7, characterized by the presence on the movable breaking contact (45) of two metallic deflectors (58), for example of stainless steel, working each one with a recess (57) located at its based in the movable breaking contact (45), in order to collect the projections blocked by said deflector (58), the projections deflected by the latter finding place in a recess (59) located in the stationary part (41, 42) facing the deflector.

9. Short-circuiter according to claim 4, in which the compression paths at closing of the different contacts, which are adjustable by the thickness of regulating washers (36 and 54), including those of the breaking contact(s), have on each surface of the short-circuiter values which increase progressively when approaching the breaking contact, for which the compression path has always to remain the largest in the limit of its admissible wear.
